# EUROPÄISCHE PATENTSCHRIFT

(11) **EP 2 731 730 B1**
(45) Veröffentlichungstag und Bekanntmachung des Hinweises auf die Patenterteilung: **27.04.2016**
(21) Anmeldenummer: 12707277.5
(22) Anmeldetag: 29.02.2012
(51) Int. Cl.: C25D 13/22, B05D 7/14, B05D 3/02, C21D 9/00, C23C 22/00, C21D 1/44

(54) **ANLAGE ZUR OBERFLÄCHENBEHANDLUNG VON WERKSTÜCKEN**
INSTALLATION FOR THE SURFACE TREATMENT OF WORKPIECES
INSTALLATION POUR LE TRAITEMENT DE SURFACE DE PIÈCES

(30) Priorität: 15.07.2011 DE 102011051879
(43) Veröffentlichungstag der Anmeldung: 21.05.2014
(73) Patentinhaber: Dürr Systems GmbH, 74321 Bietigheim-Bissingen (DE)
(72) Erfinder: WESCHKE, Jürgen, 71263 Weil der Stadt (DE); TOBISCH, Wolfgang, 70193 Stuttgart (DE); WIELAND, Dietmar, 71336 Waiblingen (DE)
(74) Vertreter: Hoeger, Stellrecht & Partner Patentanwälte mbB
(86) Internationale Anmeldenummer: PCT/EP2012/053469
(87) Internationale Veröffentlichungsnummer: WO 2013/010681

(56) Entgegenhaltungen:
- DE-A1- 2 932 616
- DE-A1- 4 409 831
- FR-A1- 2 912 329
- GB-A- 2 026 542
- GB-A- 2 075 067

## Beschreibung

Die vorliegende Erfindung betrifft eine Anlage zur Oberflächenbehandlung von Werkstücken, welche mindestens einen Wärmesenke-Behandlungsbereich, dem im Betrieb der Anlage Wärme zuzuführen ist, und mindestens einen Wärmequelle-Behandlungsbereich, aus dem im Betrieb der Anlage Wärme abzuführen ist, umfasst.

Eine solche Anlage zur Oberflächenbehandlung von Werkstücken kann insbesondere als eine Anlage zur Lackierung von Fahrzeugkarosserien oder von Teilen von Fahrzeugkarosserien ausgebildet sein.

Die Grundierung von Fahrzeugkarosserien umfasst insbesondere die Prozessstufen einer Vorbehandlung und einer Elektrotauchlackierung (beispielsweise einer kathodischen Tauchlackierung).

Im Rahmen der Vorbehandlung werden beispielsweise Prozessschritte einer Entfettung, Phosphatierung und/oder Passivierung vorzugsweise in Tauchbädern durchgeführt.

Auch der Prozessschritt der Elektrotauchlackierung kann in einem Tauchbad durchgeführt werden. Dabei wird in dem Tauchbad Wärme erzeugt, da das Tauchlackierbad einen ohmschen Widerstand darstellt, durch den im Verlauf einer elektrolytischen Beschichtung ein Strom fließt.

Bei der Entfettung und der Phosphatierung bevorzugt man Prozesstemperaturen oberhalb der Raumtemperatur, so dass diese Vorbehandlungsbäder beheizt werden. Die Prozesstemperatur im Elektrotauchlackierbad wird bevorzugt nahe Raumtemperatur gehalten, so dass das Tauchlackierbad aufgrund der Wärmeentwicklung bei einer elektrolytischen Lackabscheidung wiederum gekühlt wird.

Bei bekannten Lackieranlagen wird für die Kühlung des Tauchlackierbads eine eigene, separate Kältemaschine oder das Kältemedium einer zentralen Kälteanlage mit Temperaturen von beispielsweise ungefähr 7 °C im Vorlauf und ungefähr 12 °C im Rücklauf verwendet. Die bei der Kältemaschine anfallende Wärme wird ungenutzt über ein Rückkühlungssystem, beispielsweise einen Luft/Flüssig-Wärmetauscher oder einen Kühlturm, an die Umgebung abgegeben.

Für eine Beheizung der Behandlungsbäder im Vorbehandlungsbereich wird als Heizmedium Warmwasser aus einer zentralen Heizanlage mit einer Vorlauftemperatur von beispielsweise ungefähr 80 °C bis 100 °C verwendet.

Die GB 2 026 542 A offenbart eine Anlage gemäß dem Oberbegriff von Anspruch 1.

Der vorliegenden Erfindung liegt die Aufgabe zugrunde, eine Anlage zur Oberflächenbehandlung von Werkstücken der eingangs genannten Art zu schaffen, welche für die Beheizung des mindestens einen Wärmesenke-Behandlungsbereichs und die Kühlung des mindestens einen Wärmequelle-Behandlungsbereichs weniger Energie benötigt.

Diese Aufgabe wird durch eine Anlage nach Anspruch 1 gelöst.

Im Vergleich zu einer separaten Beheizung des Wärmesenke-Behandlungsbereichs und einer separaten Kühlung des Wärmequelle-Behandlungsbereichs wird durch die wärmetechnische Kopplung von mindestens einem Wärmequelle-Behandlungsbereich, beispielsweise einem Elektrotauchlackierbad, und mindestens einem Wärmesenke-Behandlungsbereich, beispielsweise einem Behandlungsbad im Vorbehandlungsbereich, eine deutliche Energieeinsparung erzielt.

Dabei können mehrere oder alle für die wärmetechnische Kopplung des Wärmequelle-Behandlungsbereichs und des Wärmesenke-Behandlungsbereichs erforderlichen Aggregate in unmittelbarer räumlicher Nähe zu dem Wärmequelle-Behandlungsbereich und zu dem Wärmesenke-Behandlungsbereich angeordnet werden, so dass es nicht mehr erforderlich ist, den Wärmequelle-Behandlungsbereich über lange Rohrleitungen mit einer zentralen Kälteanlage zu verbinden oder den Wärmesenke-Behandlungsbereich über lange Rohrleitungen mit einer zentralen Heizanlage zu verbinden. Dies trägt zu einer Reduzierung des apparativen Aufwands und damit der erforderlichen Investitionskosten bei.

Durch die Kopplung mittels der Wärmepumpenvorrichtung können die Temperaturniveaus für die Kühlung und für die Heizung prozessbedingt optimal festgelegt werden. Insbesondere kann das Temperaturniveau für die Kühlung angehoben werden, von einer üblichen Kühlmediumtemperatur von beispielsweise ungefähr 10 °C auf eine Kühlmediumtemperatur von beispielsweise ungefähr 20 °C, und/oder das Temperaturniveau für die Heizung abgesenkt werden, von einer üblichen Heizmediumtemperatur im Bereich von beispielsweise ungefähr 80 °C bis 100 °C auf eine Heizmediumtemperatur von beispielsweise ungefähr 70 °C.

Bei einer bevorzugten Ausgestaltung der Erfindung ist vorgesehen, dass die Anlage zur Oberflächenbehandlung von Werkstücken als eine Anlage zum Lackieren von Werkstücken, insbesondere von Fahrzeugkarosserien oder von Teilen von Fahrzeugkarosserien, ausgebildet ist.

Mindestens ein Wärmesenke-Behandlungsbereich kann ein Vorbehandlungsbad der Anlage, insbesondere ein Entfettungsbad und/oder ein Phosphatierungsbad, umfassen.

Mindestens ein Wärmequelle-Behandlungsbereich kann ein Tauchlackierungsbad und/oder einen Schleusenbereich der Anlage umfassen.

Der Schleusenbereich der Anlage kann insbesondere einem Vorbehandlungsbereich der Anlage vorgeschaltet sein.

Mindestens eine Wärmepumpenvorrichtung der Anlage kann zur Aufnahme von Wärme mit einem Kühlkreislauf verbunden sein, in welchem ein Wärmeträger zur Aufnahme von Wärme aus einem Wärmequelle-Behandlungsbereich zirkuliert, und/oder mit einem Heizkreislauf verbunden sein, in welchem ein Wärmeträger zur Abgabe von Wärme an einen Wärmesenke-Behandlungsbereich zirkuliert.

Mindestens eine Wärmepumpenvorrichtung der Anlage ist zur Aufnahme von Wärme und/oder zur Abgabe von Wärme mit einem Luftkreislauf der Anlage gekoppelt.

Ein solcher Luftkreislauf kann insbesondere dazu dienen, in einem Schleusenbereich der Anlage einen Luftvorhang zu erzeugen.

Dabei ist es besonders günstig, wenn die Anlage einen Kondensator zum Kühlen und/oder Entfeuchten von Luft in dem Luftkreislauf umfasst. Ein solcher Kondensator kann insbesondere zum Verdampfen eines Kältemittels in einem Kältemittelkreislauf einer an den Luftkreislauf angekoppelten Wärmepumpenvorrichtung dienen.

Besonders günstig ist es, wenn die Anlage eine Kondensat-Abführleitung umfasst, mittels welcher in dem Kondensator aus der Luft kondensiertes Kondensat einem Behandlungsbad der Anlage, beispielsweise einem Entfettungsbad, zuführbar ist. Auf diese Weise kann nicht nur Energie aus dem Luftkreislauf, sondern auch aus dem Behandlungsbad verdunstete Flüssigkeit in das Behandlungsbad zurückgeführt werden.

Der Luftkreislauf umfasst eine Vorrichtung zum Erzeugen eines Luftvorhangs, durch welchen die zu behandelnden Werkstücke im Betrieb der Anlage hindurchtreten.

Ein solcher Luftvorhang kann insbesondere dazu dienen, die Atmosphäre des hinter dem Luftvorhang liegenden Bereichs der Anlage von der Atmosphäre des vor dem Luftvorhang liegenden Bereichs der Anlage zu trennen. Insbesondere kann so der Austritt von feuchten Dämpfen aus einem dieser Bereiche in die Umgebung und ein Verschleppen von Verunreinigungen durch den Luftvorhang hindurch vermieden werden.

Besonders günstig ist es, wenn die Vorrichtung zur Erzeugung des Luftvorhangs eine Einrichtung zur Aufteilung des im Luftkreislauf geführten Luftstroms auf eine erste Luftkammer und eine zweite Luftkammer umfasst, wobei der ersten Luftkammer eine Düse zur Erzeugung eines gebündelten Luftstrahls und der zweiten Luftkammer eine dem Luftvorhang benachbarte Auslassöffnung nachgeschaltet ist. Bei einer solchen Ausgestaltung der Vorrichtung zur Erzeugung des Luftvorhangs wird erreicht, dass der mittels der Düse erzeugte gebündelte Luftstrahl Umluft aus der zweiten Luftkammer ansaugt.

Mindestens ein Wärmequelle-Behandlungsbereich der Anlage kann ein Spülbad umfassen, vorzugsweise ein einem Behandlungsbad des Vorbehandlungsbereichs, insbesondere einem Phosphatierungsbad, nachgeschaltetes Spülbad. Da die in das Spülbad eingetragene Wärme normalerweise nicht sinnvoll in nachfolgenden Behandlungsbereichen weiterverwendet werden kann, ist der Einsatz einer Wärmepumpe sinnvoll, um dem Spülbad (oder mehreren Spülbädern) Wärme zu entziehen und gegebenenfalls auf einem höheren Temperaturniveau in einen Wärmesenke-Behandlungsbereich der Anlage zur Oberflächenbehandlung einzuspeisen.

Ferner kann mindestens ein Wärmequelle-Behandlungsbereich der Anlage ein Aktivierungsbad umfassen, vorzugsweise ein einem Phosphatierungsbad vorgeschaltetes Aktivierungsbad. In einem solchen Aktivierungsbad werden beispielsweise Kristallkeime auf die Werkstückoberfläche aufgespült, um die Kristallbildung in der nachfolgenden Phosphatierung zu verbessern.

Das Aktivierungsbad enthält vorzugsweise eine kolloidale Dispersion mit Titanphosphatkeimen, die in einer von der Temperatur des Aktivierungsbades abhängigen Zeit zerfällt und inaktiv wird. Um diesen Verfallsprozess günstig zu steuern, wird die Temperatur in dem Aktivierungsbad zwischen ungefähr 35 °C und ungefähr 45 °C eingestellt. Wenn zu behandelnde Werkstücke in einer dem Aktivierungsbad vorgeschalteten Behandlungsstation, beispielsweise in einem Entfettungsbad, aufgeheizt werden, wird Wärme in das Aktivierungsbad eingetragen, die zumindest zeitweise eine Kühlung des Aktivierungsbads erforderlich machen kann.

In diesem Fall wäre der Einsatz einer Wärmepumpe sinnvoll, um dem Aktivierungsbad Wärme zu entziehen und auf einem höheren Temperaturniveau in einen Wärmesenke-Behandlungsbereich der Anlage zur Oberflächenbehandlung einzuspeisen.

Um eine konstante Temperaturführung im Aktivierungsbad zu gewährleisten, kann neben einer Kühlung des Aktivierungsbads auch eine Beheizung vorgesehen sein. Eine Beheizung ist insbesondere dann vorgesehen, wenn bei einer Produktionsunterbrechung das Aktivierungsbad unter die Behandlungstemperatur abgekühlt ist. Eine Kühlung ist zum Beispiel vorgesehen, wenn über einen Wärmeeintrag der Werkstücke die Badtemperatur des Aktivierungsbads über einen vorbestimmten Sollwert ansteigt.

Ferner kann mindestens ein Wärmequelle-Behandlungsbereich der Anlage ein Nanobeschichtungsbad umfassen, vorzugsweise ein einem Entfettungsbad und/oder einem Spülbad nachgeschaltetes Nanobeschichtungsbad.

Das Nanobeschichtungsbad oder Dünnschichtbad kann dazu dienen, eine in einem herkömmlichen Werkstückbeschichtungsverfahren durchgeführte Phosphatierung zu ersetzen.

Im Nanobeschichtungsbad wird beispielsweise eine Beschichtung auf der chemischen Basis von Silanen oder Zirkoniumoxid durchgeführt, bei der sich Schichtdicken im Bereich von ungefähr 20 nm bis ungefähr 200 nm ergeben. Die Behandlungszeiten im Nanobeschichtungsbad werden in Abhängigkeit von der Temperatur beispielsweise zwischen ungefähr 30 Sekunden und ungefähr 120 Sekunden eingestellt. Während bei der Phosphatierung eine Temperierung des Phosphatierungsbades auf eine Temperatur von ungefähr 40 °C bis ungefähr 60 °C erforderlich ist, läuft das Nanobeschichtungsverfahren auch bei geringeren Temperaturen zwischen ungefähr 10 °C und 50 °C ab. Höhere Temperaturen führen zu einer höheren Schichtdicke und tiefere Temperaturen zu einer geringeren Schichtdicke. Eine besonders bevorzugte Temperaturspanne für das Nanobeschichtungsbad liegt im Bereich von ungefähr 20 °C bis ungefähr 30 °C.

Durch eine exakte Temperaturführung des Nanobeschichtungsbades wird neben einer vollständigen Schichtausbildung auch eine möglichst gleichmäßige Schichtdickenverteilung in der Nanobeschichtung erzielt. Wenn der Nanobeschichtung eine elektrophoretische Tauchlackierung, insbesondere eine kataphoretische Tauchlackierung, als elektrisches Abscheideverfahren folgt, so reagiert das Tauchlackierungsverfahren sehr empfindlich auf unterschiedliche elektrische Widerstände des Untergrundmaterials. Weist die Nanobeschichtung Dickenunterschiede auf, so wird sich dies auch in unterschiedlichen Schichtdicken der durch eine nachfolgende Tauchlackierung erzeugten Schicht bemerkbar machen.

Falls in einem dem Nanobeschichtungsbad vorgeschalteten Bad Werkstücke auf Temperaturen von mehr als 50 °C aufgeheizt werden, wird über die Werkstücke Wärme in das Aktivierungsbad eingetragen, so dass eine Kühlung des Nanobeschichtungsbads gewünscht werden kann.

In einem solchen Fall wäre der Einsatz einer Wärmepumpe sinnvoll, um dem Nanobeschichtungsbad Wärme zu entziehen und auf einem anderen Temperaturniveau in einen Wärmesenke-Behandlungsbereich der Anlage zur Oberflächenbehandlung einzuspeisen.

Um eine besonders gute Temperaturführung im Nanobeschichtungsbad zu gewährleisten, ist alternativ oder zusätzlich zu einer Kühlung auch eine Beheizung des Bads vorsehbar. Eine Beheizung wird insbesondere dann benötigt, wenn bei einer Produktionsunterbrechung das Nanobeschichtungsbad unter eine zulässige Behandlungstemperatur abgekühlt ist. Eine Kühlung wird insbesondere dann benötigt, wenn über einen Wärmeeintrag die Badtemperatur des Nanobeschichtungsbads über den Sollwert ansteigt.

Besonders günstig ist es, wenn die dem Nanobeschichtungsbad oder dem Aktivierungsbad entzogene Wärme mittels einer Wärmepumpe auf einem höheren Temperaturniveau in ein Entfettungsbad der Anlage zur Oberflächenbehandlung eingespeist wird.

Hierdurch wird eine konstante Temperaturführung im Nanobeschichtungsbad bzw. im Aktivierungsbad ermöglicht, was eine bessere Lackierungsqualität einer nachfolgenden Tauchlackierung zur Folge hat.

Außerdem kann die für die Kühlung des Nanobeschichtungsbads bzw. des Aktivierungsbads erforderliche Kühlleistung reduziert und die für die Erwärmung des Entfettungsbads benötigte Heizleistung ebenfalls reduziert werden.

Da der Wirkungsgrad COP ("Coefficient of Performance") einer Wärmepumpe von der Differenz des oberen Temperaturniveaus T, auf welchem die Wärmepumpe Wärme abgibt, und des unteren Temperaturniveaus T₀, auf welchem die Wärmepumpe Wärme aufnimmt, abhängt (COP = T/(T-T₀) x η_{verdichter} = übertragene Wärme/elektrische Leistung des Kompressors), lässt sich der Wirkungsgrad der Wärmepumpenvorrichtung steigern, wenn mindestens eine Wärmepumpenvorrichtung mindestens zwei Wärmetauscher zum Zuführen von Wärme zu der betreffenden Wärmepumpenvorrichtung umfasst.

Günstig ist es, wenn mindestens zwei Wärmetauscher zum Zuführen von Wärme zu der Wärmepumpenvorrichtung in Reihe geschaltet sind, das heißt nacheinander von Kältemittel durchströmt werden.

Ferner ist es von Vorteil, wenn zumindest zwei der Wärmetauscher warmseitig von Wärmeträgern unterschiedlicher Temperatur durchströmt werden, wobei insbesondere der erste Wärmeträger, welcher einen kaltseitig vom Kältemittel zuerst durchströmten ersten Wärmetauscher warmseitig durchströmt, eine niedrigere Temperatur aufweist als der zweite Wärmeträger, welcher einen später kaltseitig vom Kältemittel durchströmten zweiten Wärmetauscher warmseitig durchströmt.

Vorzugsweise sind die mindestens zwei Wärmetauscher mit zwei verschiedenen Wärmequelle-Behandlungsbereichen gekoppelt, um der Wärmepumpenvorrichtung Wärme aus mindestens zwei verschiedenen Wärmequelle-Behandlungsbereichen, insbesondere auf unterschiedlichen Temperaturniveaus, zuführen zu können. Auf diese Weise kann das untere Temperaturniveau T₀ angehoben und damit der Wirkungsgrad erhöht werden.

Nimmt eine Wärmepumpenvorrichtung beispielsweise Wärme aus einem Aktivierungsbad oder einem Nanobeschichtungsbad auf und gibt diese Wärme an ein Entfettungsbad ab, so liegt das untere Temperaturniveau beispielsweise bei ungefähr 30 °C und das obere Temperaturniveau beispielsweise bei ungefähr 60 °C, woraus sich ein COP von ungefähr 5,5 ergibt.

Wird das Kältemittel im Kältemittelkreislauf der Wärmepumpenvorrichtung aber zuerst durch einen ersten Wärmetauscher, in dem es Wärme aus dem Aktivierungsbad oder dem Nanobeschichtungsbad aufnimmt, und dann durch einen zweiten Wärmetauscher geführt, in dem es Wärme aus einem Spülbad, insbesondere aus einem einem Entfettungsbad nachgeschalteten Spülbad, aufnimmt, so wird das untere Temperaturniveau durch diese Kaskadenführung beispielsweise auf ungefähr 40 °C oder ungefähr 45 °C angehoben, wodurch sich der Wirkungsgrad der Wärmepumpenvorrichtung COP auf ungefähr 8,3 bzw. auf ungefähr 11 erhöht, was eine deutliche Verbesserung darstellt.

Der erste und der zweite Wärmetauscher bilden in diesem Fall zusammen einen Verdampfer der Wärmepumpenvorrichtung, wobei die Verdampfung des Kältemittels im Kältemittelkreislauf der Wärmepumpenvorrichtung teilweise im ersten Verdampfer und teilweise im zweiten Wärmetauscher oder vollständig im ersten Wärmetauscher oder vollständig im zweiten Wärmetauscher erfolgen kann.

Die erfindungsgemäße Anlage zur Oberflächenbehandlung umfasst mindestens eine Wärmepumpenvorrichtung, welche zur Aufnahme von Wärme mit mindestens einem Wärmequelle-Behandlungsbereich und zur Abgabe von Wärme mit mindestens einem Wärmesenke-Behandlungsbereich gekoppelt ist.

Um möglichst viele Energieeinsparpotentiale durch Kopplung von Wärmequelle-Behandlungsbereichen und Wärmesenke-Behandlungsbereichen der Anlage nutzen zu können, ist es von Vorteil, wenn die Anlage zwei oder mehr Wärmepumpenvorrichtungen umfasst, welche zur Aufnahme von Wärme mit mindestens zwei verschiedenen Wärmequelle-Behandlungsbereichen und/oder zur Abgabe von Wärme mit mindestens zwei verschiedenen Wärmesenke-Behandlungsbereichen gekoppelt sind.

Beispielsweise kann die Anlage eine Wärmepumpenvorrichtung umfassen, welche zur Aufnahme von Wärme mit einem Tauchlackierungsbad und zur Abgabe von Wärme mit einem oder mehreren Vorbehandlungsbädern, insbesondere mit einem Entfettungsbad und/oder einem Phosphatierungsbad, gekoppelt ist.

Alternativ oder ergänzend hierzu kann die Anlage eine Wärmepumpenvorrichtung umfassen, welche zur Aufnahme von Wärme mit einem Spülbad und zur Abgabe von Wärme mit einem oder mehreren Vorbehandlungsbädern, insbesondere mit einem Phosphatierungsbad, gekoppelt ist.

Alternativ oder ergänzend hierzu kann die Anlage auch eine Wärmepumpenvorrichtung umfassen, welche zur Aufnahme von Wärme mit einem Luftkreislauf der Anlage, insbesondere zur Erzeugung eines Luftvorhangs in einem Schleusenbereich der Anlage, und zur Abgabe von Wärme mit einem oder mehreren Vorbehandlungsbädern, insbesondere mit einem Entfettungsbad, gekoppelt ist.

Da möglicherweise nicht die gesamte Wärme, die aus einem Wärmequelle-Behandlungsbereich abzuführen ist, von einem mittels einer Wärmepumpenvorrichtung mit dem betreffenden Wärmequelle-Behandlungsbereich gekoppelten Wärmesenke-Behandlungsbereich aufgenommen werden kann, insbesondere während einer Betriebspause des Wärmesenke-Behandlungsbereichs, ist es von Vorteil, wenn die Anlage eine Kühlvorrichtung zum Abführen überschüssiger Wärme aus mindestens einer Wärmepumpenvorrichtung umfasst.

Eine solche Kühlvorrichtung ist vorzugsweise in einer Bypassleitung eines Kältemittelkreislaufs der Wärmepumpenvorrichtung angeordnet.

Da der Wärmebedarf eines Wärmesenke-Behandlungsbereichs der Anlage die Wärmeabgabe eines Wärmequelle-Behandlungsbereichs, welcher mittels einer Wärmepumpenvorrichtung mit dem betreffenden Wärmesenke-Behandlungsbereich gekoppelt ist, übersteigen kann, insbesondere während einer Aufheizphase des Wärmesenke-Behandlungsbereichs, ist es von Vorteil, wenn die Anlage eine Heizvorrichtung zum Zuführen zusätzlicher Wärme zu mindestens einem Wärmesenke-Behandlungsbereich umfasst.

Eine solche Heizvorrichtung kann insbesondere in einem Heizkreislauf des betreffenden Wärmesenke-Behandlungsbereichs angeordnet sein, welcher mit der Wärmepumpenvorrichtung gekoppelt ist.

Bei einer bevorzugten Ausgestaltung der Erfindung ist vorgesehen, dass mindestens eine Wärmepumpenvorrichtung einen geschlossenen Kältemittelkreislauf umfasst, der zur Aufnahme von Wärme an einen Kühlkreislauf eines Wärmequelle-Behandlungsbereichs und zur Abgabe von Wärme an einen Heizkreislauf eines Wärmesenke-Behandlungsbereichs der Anlage gekoppelt ist.

Die vorliegende Erfindung betrifft ferner ein Verfahren zur Oberflächenbehandlung von Werkstücken in einer Anlage zur Oberflächenbehandlung der Werkstücke.

Der vorliegenden Erfindung liegt die weitere Aufgabe zugrunde, ein solches Verfahren zu schaffen, bei welchem weniger Energie benötigt wird für die Beheizung eines Wärmesenke-Behandlungsbereichs, dem im Betrieb der Anlage Wärme zuzuführen ist. Des Weiteren soll weniger Energie benötigt werden für die Kühlung eines Wärmequelle-Behandlungsbereichs, aus dem im Betrieb der Anlage Wärme abzuführen ist.

Diese Aufgabe wird durch ein Verfahren zur Oberflächenbehandlung von Werkstücken in einer Anlage zur Oberflächenbehandlung der Werkstücke nach Anspruch 14 gelöst.

Durch die wärmetechnische Kopplung mindestens eines Wärmesenke-Behandlungsbereichs und mindestens eines Wärmequelle-Behandlungsbereichs der Anlage mittels mindestens einer Wärmepumpenvorrichtung wird eine deutliche Energieeinsparung gegenüber einem Verfahren erzielt, bei welchem der Wärmesenke-Behandlungsbereich mittels einer separaten Heizvorrichtung beheizt wird und der Wärmequelle-Behandlungsbereich mittels einer separaten Kühlvorrichtung gekühlt wird, ohne dass diese Behandlungsbereiche wärmetechnisch miteinander gekoppelt sind.

Weitere Merkmale und Vorteile der Erfindung sind Gegenstand der nachfolgenden Beschreibung und der zeichnerischen Darstellung eines Ausführungsbeispiels.

In den Zeichnungen zeigen:
- Fig. 1: ein schematisches Blockschaltbild einer Anlage zur Oberflächenbehandlung von Werkstücken, insbesondere von Fahrzeugkarosserien, wobei die Anlage einen Vorbehandlungsbereich mit einer Eingangsschleuse, mehreren Vorbehandlungsbädern und einem Spülbad sowie ein sich an den Vorbehandlungsbereich anschließendes Tauchlackierungsbad umfasst;
- Fig. 2: ein schematisches Blockschaltbild eines Kühlkreislaufs des Tauchlackierbads, eines Heizkreislaufs des Vorbehandlungsbereichs und einer Wärmepumpenvorrichtung zur wärmetechnischen Kopplung des Kühlkreislaufs und des Heizkreislaufs;
- Fig. 3: ein schematisches Blockschaltbild eines Luftkreislaufs zur Erzeugung eines Luftvorhangs in der Eingangsschleuse sowie einer Wärmepumpenvorrichtung zur wärmetechnischen Kopplung des Luftkreislaufs mit einem Heizkreislauf eines Vorbehandlungsbads des Vorbehandlungsbereichs;
- Fig. 4: ein schematisches Blockschaltbild eines Teils einer Anlage zur Oberflächenbehandlung von Werkstücken, wobei die Anlage einen Entfettungsbereich mit mindestens einem Entfettungsbad, einen Spülbereich mit mindestens einem Spülbad und einen Aktivierungsbereich mit mindestens einem Aktivierungsbad umfasst und wobei ein Kühlkreislauf eines Aktivierungsbads mit einem Heizkreislauf eines Entfettungsbads mittels einer Wärmepumpenvorrichtung wärmetechnisch gekoppelt ist;
- Fig. 5: ein schematisches Blockschaltbild einer alternativen Ausführungsform der Anlage aus Fig. 4, bei welcher die Wärmepumpenvorrichtung einen zusätzlichen Wärmetauscher zu Ankopplung eines Kühlkreislaufs eines Spülbades umfasst; und
- Fig. 6: ein der Fig. 4 entsprechendes schematisches Blockschaltbild einer Anlage, bei welcher das Aktivierungsbad der Anlage aus Fig. 4 durch ein Nanobeschichtungsbad ersetzt ist.

Gleiche oder funktional äquivalente Elemente sind in allen Figuren mit denselben Bezugszeichen bezeichnet.

Eine in den Fig. 1 bis 3 dargestellte, als Ganzes mit 100 bezeichnete Anlage zur Oberflächenbehandlung von (nicht dargestellten) Werkstücken, insbesondere von Fahrzeugkarosserien oder von Teilen von Fahrzeugkarosserien, ist beispielsweise als eine Anlage zur Lackierung und/oder Beschichtung der Werkstücke ausgebildet. Eine solche Anlage 100 umfasst (siehe Fig. 1) einen Vorbehandlungsbereich 102, in welchem nacheinander ein Entfettungsbad 104, ein Beschichtungsbad 106, gegebenenfalls ein (nicht dargestelltes) Passivierungsbad und ein oder mehrere Spülbäder 108 längs einer Förderrichtung 110 der Werkstücke aufeinanderfolgen.

Die vorstehend beschriebenen Anlagenteile werden beispielsweise zur Aufbringung einer Beschichtung in Form einer Grundierung der zu behandelnden Werkstücke genutzt. Die Grundierung dient insbesondere dem Korrosionsschutz und umfasst bevorzugt Substanzen wie Zinkphosphat, silizium-organische Verbindungen (Silane) oder Zirkonium-Komplexe auf organischer Basis. Im Weiteren kann jeweils ein beschriebenes Phosphatierungsbad bzw. ein beschriebener Phosphatierungsvorgang äquivalent ersetzt werden durch ein Silan- oder Zirkonium-Komplex-Behandlungsbad.

Auf den Vorbehandlungsbereich 102 folgt ein Tauchlackierungsbad 112, das beispielsweise als ein elektrophoretisches Tauchlackierungsbad, insbesondere ein kataphoretisches Tauchlackierungsbad (KTL) oder ein anaphoretisches Tauchlackierungsbad, ausgebildet sein kann.

Auf das Tauchlackierungsbad 112 folgen mehrere weitere (nicht dargestellte) Prozessstufen, beispielsweise ein Trockner, in dem der Tauchlackierungslack ausgehärtet wird, ein Behandlungsbereich zum Aufbringen eines Unterbodenschutzes, ein Behandlungsbereich zum Durchführen von Nahtabdichtoperationen und/oder ein weiterer Trockner.

Die zu behandelnden Werkstücke, insbesondere Fahrzeugkarosserien, werden mittels einer (nicht dargestellten) Fördervorrichtung in der Förderrichtung 110 durch den Vorbehandlungsbereich 102 und die nachfolgenden Behandlungsbereiche, insbesondere das Tauchlackierungsbad 112, gefördert.

Der Vorbehandlungsbereich 102 ist vorzugsweise in einem weitgehend geschlossenen Tunnel angeordnet, um die Atmosphäre des Vorbehandlungsbereichs 102 von der umgebenden Atmosphäre zu trennen.

Vor dem Eintreten in den Vorbehandlungsbereich 102 durchlaufen die Werkstücke eine Eingangsschleuse 114, in welcher in einem Luftkreislauf 122 ein Luftvorhang 116 (siehe Fig. 3) erzeugt wird, um die Atmosphäre des Vorbehandlungsbereichs 102 von der Atmosphäre der vor dem Vorbehandlungsbereich 102 liegenden Bereiche der Anlage 100 zu trennen und den Austritt von feuchten Dämpfen aus dem Vorbehandlungsbereich 102 in die Umgebung sowie ein Verschleppen von Verunreinigungen in den Vorbehandlungsbereich 102 zu vermeiden.

Nach dem Durchlaufen der Eingangsschleuse 114 werden die Werkstücke im Vorbehandlungsbereich 102 zunächst im Entfettungsbad 104 von Korrosionsschutzmitteln, Tiefziehölen und von weiteren Bestandteilen in Partikelform, wie Schleifabrieb vom Rohbaufinish, und von Schweißperlen befreit.

Im anschließenden Beschichtungsbad 106, welches vorliegend als Phosphatierungsbad gestaltet ist, wird beispielsweise eine Zinkphosphatschicht auf die Werkstücke aufgetragen, und im folgenden Passivierungsbad werden verbliebene Kristallporen der Phosphatierung geschlossen.

In dem sich an den Vorbehandlungsbereich 102 anschließenden Tauchlackierungsbad 112 wird durch eine elektrolytische Lackabscheidung die gesamte Werkstoffoberfläche, das heißt die Außenhaut und auch nicht sichtbare Innenbereiche wie der Schweller einer Fahrzeugkarosserie, lackiert. Da das Tauchlackierungsbad 112 einen ohmschen Widerstand darstellt, durch den ein Strom fließt, wird durch die elektrolytische Beschichtung der Werkstücke Wärme erzeugt, die aus dem Tauchlackierungsbad 112 abgeführt werden soll.

Die Prozesstemperaturen im Entfettungsbad 104 und im Phosphatierungsbad 106 liegen im Bereich von ungefähr 45 °C bis 65 °C und im Tauchlackierungsbad 112 in einem Bereich von ungefähr 27 °C bis ungefähr 34 °C.

Die genannten Vorbehandlungsbäder werden daher während des Betriebs der Anlage 100 beheizt, und das Tauchlackierungsbad 112 wird erfindungsgemäß gekühlt.

Das Entfettungsbad 104 und das Phosphatierungsbad 106 stellen somit Wärmesenke-Behandlungsbereiche 118 dar, denen im Betrieb der Anlage 100 Wärme zuzuführen ist, während das Tauchlackierungsbad 112 einen Wärmequelle-Behandlungsbereich 120 darstellt, aus dem im Betrieb der Anlage 100 Wärme abzuführen ist.

Der Luftkreislauf 122 zur Erzeugung des Luftvorhangs 116 in der Eingangsschleuse 114 stellt einen weiteren Wärmequelle-Behandlungsbereich dar, da die im Kreislauf geführte Luft in der Eingangsschleuse 114, welche an das warme Entfettungsbad 104 angrenzt, aufgeheizt wird und mit Feuchtigkeit beladen wird. Beim Verlassen der Eingangsschleuse 114 ist die Luft im Luftkreislauf 122 fast vollständig mit Wasser gesättigt.

Um die aus dem Tauchlackierungsbad 112 abzuführende Wärme für die Wärmezufuhr zu den Tauchbädern des Vorbehandlungsbereiches 102 nutzen zu können, umfasst die Anlage 100 eine erste Wärmepumpenvorrichtung 124, welche im Folgenden als Tauchlackierungs-Wärmepumpenvorrichtung 126 bezeichnet wird und welche einen Kühlkreislauf 128 des Tauchlackierungsbades 112 wärmetechnisch mit einem Heizkreislauf 130 des Vorbehandlungsbereichs 102 koppelt.

Wie am besten aus den Fig. 1 und 2 zu ersehen ist, umfasst die Tauchlackierungs-Wärmepumpenvorrichtung 126 einen Kältemittelkreislauf 132, in welchem ein Verdampfer 134, ein Verdichter 136, ein Kondensator 138 und ein Drosselventil 140 in der Strömungsrichtung eines Kältemittels aufeinander folgen. Als Kältemittel können beispielsweise Tetrafluorethan (Handelsname: R134a), H₂O, CO₂ oder dergleichen verwendet werden.

Der Verdampfer 134 der Tauchlackierungs-Wärmepumpenvorrichtung 126 ist warmseitig an den Kühlkreislauf 128 des Tauchlackierungsbades 112 angeschlossen, in welchem ein Wärmeträger umläuft, um Wärme aus dem Tauchlackierungsbad 112 abzuführen und auf das Kältemittel im Verdampfer 134 zu übertragen. Als Wärmeträger im Kühlkreislauf 128 können insbesondere Wasser, CO₂, R134a oder dergleichen verwendet werden.

Der Kondensator 138 der Tauchlackierungs-Wärmepumpenvorrichtung 126 ist kaltseitig an den Heizkreislauf 130 des Vorbehandlungsbereiches 102 angeschlossen, welcher von einem Wärmeträger durchströmt wird, der von dem Kältemittel im Kondensator 138 aufgenommene Wärme an einen Entfettungsbad-Heizkreislauf 142 des Entfettungsbades 104 und an einen Phosphatierungsbad-Heizkreislauf 144 des Phosphatierungsbades 106 abgibt.

Der Heizkreislauf 130 des Vorbehandlungsbereichs 102 umfasst eine stromaufwärts von dem Kondensator 138 angeordnete Kreislaufpumpe 146 und einen stromabwärts von dem Kondensator 138 angeordneten Heizkessel oder Brenner 148, welcher dazu dient, den im Heizkreislauf 130 umlaufenden Wärmeträger zusätzlich zu erwärmen, wenn die vom Tauchlackierungsbad 112 gelieferte Wärme den Wärmebedarf des Vorbehandlungsbereichs 102 im laufenden Betrieb der Anlage 100 nicht vollständig deckt oder wenn während einer Aufheizphase der Tauchbäder des Vorbehandlungsbereichs 102 eine erhöhte Heizleistung benötigt wird, welche beispielsweise das Dreifache der im laufenden Betrieb der Anlage 100 benötigten Heizleistung beträgt.

Als Wärmeträger im Heizkreislauf 130 können beispielsweise Wasser, CO₂, R134a oder dergleichen verwendet werden.

Stromabwärts von dem Heizkessel 148 verzweigt der Heizkreislauf 130 in einen Entfettungsbad-Wärmetauscher 150, in welchem Wärme aus dem Wärmeträger des Heizkreislaufs 130 an einen Wärmeträger im Entfettungsbad-Heizkreislauf 142 übertragen wird, und in einen parallel zum Entfettungsbad-Wärmetauscher 150 geschalteten Phosphatierungsbad-Wärmetauscher 152, in welchem Wärme von dem Wärmeträger des Heizkreislaufs 130 an einen Wärmeträger im Phosphatierungsbad-Heizkreislauf 144 übertragen wird.

Als Wärmeträger im Entfettungsbad-Heizkreislauf 142 und im Phosphatierungsbad-Heizkreislauf 144 können beispielsweise Wasser, CO₂, R134a oder dergleichen verwendet werden.

Der Wärmeträger im Entfettungsbad-Heizkreislauf 142 überträgt die im Entfettungsbad-Wärmetauscher 150 aufgenommene Wärme an das Entfettungsbad 104, und der Wärmeträger im Phosphatierungsbad-Heizkreislauf 144 überträgt die im Phosphatierungsbad-Wärmetauscher 152 aufgenommene Wärme an das Phosphatierungsbad 106.

Stromabwärts von dem Entfettungsbad-Wärmetauscher 150 und dem Phosphatierungsbad-Wärmetauscher 152 werden die beiden Zweige des Heizkreislaufs 130 wieder zusammengeführt. Der wiedervereinigte Heizkreislauf 130 führt durch die Kreislaufpumpe 146 zum Kondensator 138 zurück.

Das Tauchlackierungsbad 112 wird bevorzugt auch in Produktionspausen der Anlage 100 gekühlt, wobei eine Pumpe zur Umwälzung des Tauchlackierungsbades ebenfalls in Betrieb gehalten wird, um die Sedimentation von Tauchlack zu verhindern.

Diese Wärme kann beispielsweise zur Konstanthaltung des Temperaturniveaus in die Tauchbäder des Vorbehandlungsbereichs 102 eingespeist werden, so dass durch die Vorwärmung dieser Bäder die Anlage 100 nach einem Produktionsstillstand, beispielsweise nach einem Wochenende, in kürzerer Zeit hochgefahren werden kann.

Für den Fall, dass die Wärmebilanz zwischen Kühlung des Tauchlackierungsbades 112 einerseits und Heizung der Bäder des Vorbehandlungsbereichs 102 andererseits nicht ausgeglichen sein sollte und der Vorbehandlungsbereich 102 nicht ausreichend Wärme von der Tauchlackierungs-Wärmepumpenvorrichtung 126 abnehmen kann, insbesondere im Falle von Wartungsarbeiten, ist die Tauchlackierungs-Wärmepumpenvorrichtung 126 mit einer Bypassleitung 154 versehen, in der eine Kühlvorrichtung 156 zum Kühlen des Kältemittels angeordnet ist.

Die Bypassleitung 154 zweigt zwischen dem Verdichter 136 und dem Kondensator 138 von dem Kältemittelkreislauf 132 ab und mündet zwischen dem Kondensator 138 und dem Drosselventil 140 wieder in den Kältemittelkreislauf 132 ein.

Die Kühlvorrichtung 156 ist vorzugsweise so ausgelegt, dass das Kältemittel mittels der Kühlvorrichtung 156 um eine Temperaturdifferenz (ΔT in Fig. 2) von mindestens ungefähr 60 °C, beispielsweise von ungefähr 65 °C, abgekühlt werden kann.

Im Normalbetrieb der Anlage 100 und der Tauchlackierungs-Wärmepumpenvorrichtung 126 weist das Tauchlackierungsbad 112 eine Temperatur im Bereich von ungefähr 27 °C bis ungefähr 34 °C auf.

Der Wärmeträger im Kühlkreislauf 128 des Tauchlackierungsbads 112 tritt mit einer Temperatur von beispielsweise ungefähr 20 °C in die Warmseite des Verdampfers 134 ein und erwärmt das den Verdampfer 134 kaltseitig durchströmende Kältemittel auf eine Temperatur von beispielsweise ungefähr 10 °C.

Der Wärmeträger im Kühlkreislauf 128 tritt mit einer Temperatur von beispielsweise ungefähr 15 °C aus dem Verdampfer 134 aus und wird zum Tauchlackierungsbad 112 zurückgeführt.

Hierdurch wird dem Tauchlackierungsbad 112 Wärme (Q_{ab} in Fig. 2) mit einer Kühlleistung im Bereich von beispielsweise ungefähr 100 kW bis ungefähr 1,5 MW entzogen.

Im Kältemittelkreislauf 132 der Tauchlackierungs-Wärmepumpenvorrichtung 126 wird das im Verdampfer 134 erwärmte Kältemittel mittels des Verdichters 136 von einem Ausgangsdruck von beispielsweise ungefähr 4 bar auf einen Enddruck von beispielsweise ungefähr 22 bar verdichtet und auf ein Temperaturniveau von beispielsweise ungefähr 75 °C erwärmt.

Das verdichtete und erwärmte Kältemittel gibt im Kondensator 138 Wärme (Q_{zu} in Fig. 2) an den Wärmeträger im Heizkreislauf 130 des Vorbehandlungsbereiches 102 ab.

Der Wirkungsgrad COP ("Coefficient of Performance") der Tauchlackierungs-Wärmepumpenvorrichtung 126 hängt von der Differenz zwischen der Temperatur T des Kältemittels im Kondensator 138 und der Temperatur T₀ des Kältemittels im Verdampfer 134 sowie vom Wirkungsgrad η_{Verdichter} des Verdichters 136 ab (COP = T/(T-T₀)x η_{Verdichter}) und beträgt beispielsweise für das Kühlen ungefähr zwei und für das Heizen ungefähr drei. Bei einer Kühlleistung von beispielsweise 600 kW können somit ungefähr 900 kW für die Beheizung des Vorbehandlungsbereiches 102 verwendet werden.

Der Wärmeträger im Heizkreislauf 130 des Vorbehandlungsbereichs 102 wird im Kondensator 138 auf eine Temperatur von beispielsweise ungefähr 70 °C erwärmt.

Bei Bedarf, insbesondere in der Aufheizphase der Bäder des Vorbehandlungsbereichs 102, kann der Wärmeträger mittels des Heizkessels 148 weiter erwärmt werden, beispielsweise auf eine Temperatur von ungefähr 80 °C.

Die im Kondensator 138 und gegebenenfalls im Heizkessel 148 aufgenommene Wärme gibt der Wärmeträger des Heizkreislaufs 130 im Entfettungsbad-Wärmetauscher 150 an den Wärmeträger im Entfettungsbad-Heizkreislauf 142 und im Phosphatierungsbad-Wärmetauscher 152 an den Phosphatierungsbad-Heizkreislauf 144 ab, wodurch der Wärmeträger im Heizkreislauf 130 auf eine Temperatur von beispielsweise ungefähr 65 °C abgekühlt wird und die Wärmeträger im Entfettungsbad-Heizkreislauf 142 bzw. im Phosphatierungsbad-Heizkreislauf 144 auf eine Temperatur im Bereich von ungefähr 45 °C bis ungefähr 65 °C erwärmt werden.

Durch die Nutzung der dem Tauchlackierungsbad 112 entzogenen Wärme für die Erwärmung der Bäder im Vorbehandlungsbereich 102, durch die unmittelbare Nähe von Vorbehandlungsbereich 102 und Tauchlackierungsbad 112 und die Erzeugung der Prozesswärme für den Vorbehandlungsbereich 102 vor Ort kann auf eine Anbindung des Vorbehandlungsbereichs 102 an einen zentralen Heizkessel verzichtet werden.

Die gegebenenfalls zusätzlich zur Heizleistung der Tauchlackierungs-Wärmepumpenvorrichtung 126 erforderliche Prozesswärme, insbesondere beim Aufheizvorgang der Bäder im Vorbehandlungsbereich 102, wird mittels des Heizkessels 148 lokal, direkt vor Ort, erzeugt. Der lokale Heizkessel 148, die Einspeisung der Wärme mittels der Tauchlackierungs-Wärmepumpenvorrichtung 126, die Kreislaufpumpe 146 und die erforderlichen Rohrleitungen bilden ein lokal begrenztes Kreislaufsystem.

Die im Entfettungsbad 104 aufgewärmten Werkstücke kühlen bis zum Phosphatierungsbad 106 bis auf eine Temperatur im Bereich von ungefähr 40 °C ab, so dass die im Entfettungsbad 104 in die Werkstücke eingetragene Wärme im Phosphatierungsbad 106 wieder genutzt werden kann und die Werkstücke nicht wieder von der Umgebungstemperatur auf die Prozesstemperatur im Phosphatierungsbad 106 aufgeheizt werden müssen, wie dies bei der Entfettung der Fall ist.

In den auf die Phosphatierung folgenden Bädern verhält es sich wie folgt.

Die Anlage 100 umfasst bevorzugt eine zweite Wärmepumpenvorrichtung 158, welche im Folgenden als Spülbad-Wärmepumpenvorrichtung 160 bezeichnet wird und einen Phosphatierungsbad-Zusatzheizkreislauf 162 als Wärmesenke sowie einen Spülbad-Kühlkreislauf 164 als Wärmequelle wärmetechnisch miteinander koppelt.

Ein Kältemittelkreislauf 168 der Spülbad-Wärmepumpenvorrichtung 160 umfasst einen Verdampfer 166, der warmseitig von einem Wärmeträger des Spülbad-Kühlkreislaufs 164, beispielsweise Wasser, durchströmt wird und in welchem das Kältemittel Wärme aus dem Wärmeträger des Spülbad-Kühlkreislaufs 164 aufnimmt, einen stromabwärts vom Verdampfer 166 angeordneten Verdichter 170, einen stromabwärts vom Verdichter 170 angeordneten Kondensator 172, der kaltseitig von einem Wärmeträger des Phosphatierungsbad-Zusatzheizkreislaufs 162, beispielsweise Wasser, durchströmt wird und in welchem das Kältemittel Wärme an den Wärmeträger des Phosphatierungsbad-Zusatzheizkreislaufs 162 abgibt, und ein stromabwärts von dem Kondensator 172 angeordnetes Drosselventil 174, stromabwärts von welchem der Verdampfer 166 angeordnet ist.

Die Funktion der Spülbad-Wärmepumpenvorrichtung 160 stimmt grundsätzlich mit der Funktion der vorstehend beschriebenen Tauchlackierungs-Wärmepumpenvorrichtung 126 überein.

Durch die Spülbad-Wärmepumpenvorrichtung 160 wird dem Spülbad 108 oder den Spülbädern 108 Wärme aus dem Wärmeträger des Spülbad-Kühlkreislaufs 164 auf einem Temperaturniveau von beispielsweise ungefähr 25 °C entzogen. Diese Wärme wird mittels des Verdichters 170 auf ein Temperaturniveau von beispielsweise ungefähr 70 °C angehoben und an den Wärmeträger im Phosphatierungsbad-Zusatzheizkreislauf 162 abgegeben, um das Phosphatierungsbad 106 zusätzlich zu erwärmen.

Die zusätzliche Heizleistung des Phosphatierungsbad-Zusatzheizkreislaufes 162 liegt beispielsweise in der Größenordnung von ungefähr 40 kW bis ungefähr 200 kW.

Um ferner Wärme aus dem Luftkreislauf 122 der Eingangsschleuse 114 des Vorbehandlungsbereichs 102 dem Entfettungsbad 104 des Vorbehandlungsbereichs 102 zuführen zu können, umfasst die Anlage 100 eine dritte Wärmepumpenvorrichtung 176, welche im Folgenden als Schleusen-Wärmepumpenvorrichtung 178 bezeichnet wird und den Luftkreislauf 122 der Eingangsschleuse 114 als Wärmequelle und einen Entfettungsbad-Zusatzheizkreislauf 180 des Entfettungsbades 104 als Wärmesenke wärmetechnisch miteinander koppelt.

Wie am besten aus Fig. 3 zu ersehen ist, umfasst der Luftkreislauf 122 der Eingangsschleuse 114 einen Ventilator 182, einen stromabwärts von dem Ventilator 182 angeordneten Kondensator 184 und eine stromabwärts von dem Kondensator 184 angeordnete Verzweigung 186, an welcher der Luftkreislauf 112 in zwei Zweigleitungen 188a und 188b verzweigt.

In jeder Zweigleitung 188a, 188b ist eine einstellbare Klappe 190 angeordnet, so dass der Volumenstrom der Umluft in gewünschter Weise auf die beiden Zweigleitungen 188a und 188b verteilt werden kann.

Die erste Zweigleitung 188a mündet in eine erste Luftkammer 192, aus welcher die Luft durch eine Schlitzdüse 194 austritt, so dass der austretende gebündelte Luftfreistrahl den Luftvorhang 116 bildet, welcher eine Schleusenkammer 196, durch welche die zu behandelnden Werkstücke hindurchgefördert werden, von oben nach unten durchsetzt.

Am Boden der Schleusenkammer 196 gelangt die Luft, welche von dem Ventilator 182 angesaugt wird, durch einen Absaugkanal 198 in eine Absaugkammer 200 und von dort auf die Saugseite des Ventilators 182.

Die zweite Zweigleitung 188b mündet in eine zweite Luftkammer 202. Die Luft aus der zweiten Luftkammer 202 wird aufgrund der Sogwirkung des den Luftvorhang 116 bildenden gebündelten Luftfreistrahls durch eine Austrittsöffnung 204 am Boden der zweiten Luftkammer 202 von der aus der Schlitzdüse 194 austretenden Luft angesaugt.

Durch diese Ansaugung von Umluft aus der zweiten Luftkammer 202 wird verhindert, dass der gebündelte Luftfreistrahl aus der Schlitzdüse 194 Luft aus dem Außenraum der Eingangsschleuse 114 ansaugt. Durch den Luftvorhang 116 wird somit eine Trennung der Atmosphäre vor der Eingangsschleuse 114 von der Atmosphäre des hinter der Eingangsschleuse 114 liegenden Vorbehandlungsbereichs 102 herbeigeführt.

Die Schleusen-Wärmepumpenvorrichtung 178 umfasst einen Kältemittelkreislauf 206, in welchem ein geeignetes Kältemittel, beispielsweise Tetrafluorethan (Handelsname: R134a), nacheinander die Kaltseite des Kondensators 184, welcher somit für das Kältemittel als Kältemittel-Verdampfer wirkt, einen Verdichter 208, einen Kältemittel-Kondensator 210 und ein Drosselventil 212 durchströmt.

Der Kältemittel-Kondensator 210 wird kaltseitig von einem Wärmeträger des Entfettungsbad-Zusatzheizkreislaufs 180 durchströmt, welches im Kältemittel-Kondensator 210 Wärme aus dem Kältemittel der Schleusen-Wärmepumpenvorrichtung 178 aufnimmt, so dass das Entfettungsbad 104 zusätzlich beheizt wird.

In dem Kondensator 184 gibt die im Luftkreislauf 122 geführte Luft Wärme an das Kältemittel der Schleusen-Wärmepumpenvorrichtung 178 ab, wodurch die Luft im Kondensator 184 abgekühlt wird und Feuchtigkeit aus der abgekühlten Luft kondensiert. Das entstehende Kondensat 214 wird, beispielsweise am Boden des Kondensators 184, gesammelt und durch eine Kondensät-Abführleitung 216 dem Entfettungsbad 104 zugeführt.

Es findet so neben dem wärmetechnischen Recycling auch ein stoffliches Recycling durch Zufuhr des kondensierten Wassers zu dem Entfettungsbad 104 statt.

Zum Abkühlen der Schleusenluft im Kondensator 184 wird auf der Innenseite der Kondensatorrohre 218 des Kondensators 184 Kältemittel der Schleusen-Wärmepumpenvorrichtung 178 verdampft.

Das aus der Luft im Kondensator 184 kondensierte Wasser ist zumindest zum Teil zuvor aus dem Entfettungsbad 104 verdampft.

Die zur Erzeugung des Luftvorhangs 116 in der Eingangsschleuse 114 verwendete Umluft, mit einem Volumenstrom von beispielsweise ungefähr 15000 Nm³/h, wird im Luftkreislauf 122, insbesondere in der Schleusenkammer 196, erwärmt und sättigt sich mit Wasser. Die Verdunstungsverluste bewegen sich in der Größenordnung von beispielsweise ungefähr 0,25 m³/h bis ungefähr 1 m³/h und entsprechen so (bei einer Verdampfungsenthalpie von 2500 kJ/kg) Wärmeverlusten von ungefähr 170 kW bis ungefähr 700 kW.

Bei einer Schleusentemperatur von ungefähr 40 °C bis ungefähr 50 °C wird auf der Kältemittelseite des Kondensators 184 ein Kältemittel bei einer Temperatur von beispielsweise ungefähr 30 °C zur Kondensation der Feuchtigkeit aus der Schleusenluft verwendet. Das Kältemittel wird mittels des Verdichters 208 auf ein Temperaturniveau von beispielsweise ungefähr 70 °C angehoben und für die Beheizung des Entfettungsbades 104 mittels des Entfettungsbad-Zusatzheizkreislaufs 180 verwendet.

Durch die Verwendung der Wärmepumpenvorrichtungen 126, 160 und 178 wird im Vorbehandlungsbereich 102 und im Tauchlackierungsbad 112 der Anlage 100 zur Oberflächenbehandlung von Werkstücken eine deutliche Energieeinsparung erzielt.

Durch eine bevorzugte räumliche Nähe vieler dabei benötigter Aggregate ist der erforderliche räumliche und apparative Aufwand sowie der Investitionsaufwand gering.

Eine in Fig. 4 ausschnittsweise dargestellte, als Ganzes mit 100 bezeichnete weitere Ausführungsform einer Anlage zur Oberflächenbehandlung von (nicht dargestellten) Werkstücken, insbesondere von Fahrzeugkarosserien oder von Teilen von Fahrzeugkarosserien, ist beispielsweise als eine Anlage zur Lackierung und/oder Beschichtung der Werkstücke ausgebildet. Sie umfasst insbesondere einen Vorbehandlungsbereich 102, in welchem nacheinander ein Entfettungsbereich mit mindestens einem Entfettungsbad 104, ein Spülbereich mit mindestens einem Spülbad 220 und ein Aktivierungsbereich mit mindestens einem Aktivierungsbad 222 längs einer Förderrichtung 110 der Werkstücke aufeinanderfolgen.

Der Förderweg der Werkstücke ist in Fig. 4 durch die Pfeile 224 veranschaulicht, welche darstellen, dass die Werkstücke nacheinander in verschiedene Bäder eingetaucht und aus den Bädern wieder herausbewegt werden.

Der Vorbehandlungsbereich 102 der Anlage 100 zur Oberflächenbehandlung kann weitere Vorbehandlungsbäder umfassen, insbesondere ein auf das Aktivierungsbad 222 folgendes Beschichtungsbad. In dem Beschichtungsbad wird bevorzugt eine Beschichtung mit Zinkphosphat oder Silanen oder Zirkonium-Komplexen aufgebracht.

Ferner umfasst die Anlage 100 zur Oberflächenbehandlung vorzugsweise ein auf den Vorbehandlungsbereich 102 folgendes Tauchlackierungsbad, beispielsweise ein elektrophoretisches Tauchlackierungsbad, und mehrere weitere (nicht dargestellte) Prozessstufen, beispielsweise einen Tauchlackierungstrockner, einen Behandlungsbereich zum Aufbringen eines Unterbodenschutzes, einen Behandlungsbereich zum Durchführen von Nahtabdichtoperationen und/oder einen weiteren Trockner.

Im Aktivierungsbad 222 werden zur Verbesserung der Kristallbildung in der nachfolgenden Beschichtung Kristallkeime auf die Oberfläche der Werkstücke aufgespült.

Das Aktivierungsbad 222 enthält vorzugsweise eine kolloidale Dispersion mit Titanphosphatkeimen, die je nach Temperatur mit der Zeit zerfällt und inaktiv wird. Um diesen Zerfallsprozess zu steuern, wird die Temperatur im Aktivierungsbad 222 zwischen ungefähr 35 °C und ungefähr 45 °C gehalten. Im Betrieb der Anlage 100 ist eine Kühlung des Aktivierungsbads 222 vorgesehen, falls Werkstücke im Entfettungsbad 104 aufgeheizt werden und Wärme teilweise im Spülbad 220 und teilweise im Aktivierungsbad 222 abgeben.

Der Wärmeeintrag durch die Werkstücke in das Aktivierungsbad kann beispielsweise im Bereich von einigen Kilowatt bis über 100 kW liegen.

Beim Anfahren der Anlage 100 nach einer Produktionsunterbrechung ist hingegen eine Beheizung des Aktivierungsbads vorsehbar, um das Aktivierungsbad 222 auf eine gewünschte Behandlungstemperatur zu erwärmen. Die Anlage 100 umfasst daher einen Aktivierungsbad-Temperierkreislauf 226, der von einem Wärmeträger, beispielsweise Wasser, durchströmbar ist und eine Wärmeträgerpumpe 228 umfasst.

Stromabwärts von der Wärmeträgerpumpe 228 verzweigt der Aktivierungsbad-Temperierkreislauf 226 in einen Heizzweig 230 mit einem Heiz-Wärmetauscher 232, in welchem mittels einer (nicht dargestellten) Heizvorrichtung erzeugte Wärme auf den Wärmeträger übertragbar ist, wenn das Aktivierungsbad 222 beheizt werden soll, und in einen Kühlzweig 234 mit einem Aktivierungsbad-Wärmetauscher 236, der warmseitig von dem Wärmeträger des Aktivierungsbad-Temperierkreislaufs 226 durchströmt wird, wenn eine Kühlung des Aktivierungsbads erforderlich ist.

Der Aktivierungsbad-Wärmetauscher 236 bildet zugleich einen Verdampfer 238 einer Wärmepumpenvorrichtung 240.

Ein Kältemittelkreislauf 242 der Wärmepumpenvorrichtung 240 umfasst neben dem Verdampfer 238, der kaltseitig von einem Kältemittel der Wärmepumpenvorrichtung 240 durchströmt wird und in welchem das Kältemittel Wärme aus dem Wärmeträger des Aktivierungsbad-Temperierkreislaufs 226 aufnimmt, wenn das Aktivierungsbad 222 gekühlt wird, einen stromabwärts vom Verdampfer 238 angeordneten Verdichter 244, einen stromabwärts vom Verdichter 244 angeordneten Kondensator 246, der kaltseitig von einem Wärmeträger eines Entfettungsbad-Heizkreislaufs 248, beispielsweise Wasser, durchströmt wird und in welchem das Kältemittel Wärme an den Wärmeträger des Entfettungsbad-Heizkreislaufs 248 abgibt, und ein stromabwärts von dem Kondensator 246 angeordnetes Drosselventil 250, stromabwärts von welchem der Verdampfer 238 angeordnet ist.

Der Entfettungsbad-Heizkreislauf 248 dient zum Beheizen des Entfettungsbads 104 und umfasst neben dem Kondensator 246 eine stromaufwärts von dem Kondensator 246 angeordnete Wärmeträgerpumpe 252.

Das Entfettungsbad 104 bildet einen Wärmesenke-Behandlungsbereich 118 der Anlage 100, und das Aktivierungsbad 222 bildet einen Wärmequelle-Behandlungsbereich 120 der Anlage 100, zumindest während das Aktivierungsbad 222 gekühlt wird.

Durch die Wärmepumpenvorrichtung 240 sind der Entfettungsbad-Heizkreislauf 248 als Wärmesenke und der Aktivierungsbad-Temperierkreislauf 226 als Wärmequelle wärmetechnisch miteinander gekoppelt.

Die Funktion der Wärmepumpenvorrichtung 240 stimmt grundsätzlich mit der Funktion der vorstehend beschriebenen Tauchlackierungs-Wärmepumpenvorrichtung 126 der ersten Ausführungsform einer Anlage 100 zur Oberflächenbehandlung von Werkstücken überein.

Durch die Wärmepumpenvorrichtung 240 wird dem Aktivierungsbad 222 Wärme aus dem Wärmeträger des Aktivierungsbad-Temperierkreislaufs 226 auf einem Temperaturniveau von beispielsweise ungefähr 30 °C entzogen. Diese Wärme wird mittels des Verdichters 244 auf ein Temperaturniveau von beispielsweise ungefähr 60 °C angehoben und an den Wärmeträger im Entfettungs-Heizkreislauf 248 abgegeben, um das Entfettungsbad 104 (gegebenenfalls zusätzlich) zu erwärmen.

Durch abwechselndes Kühlen oder Heizen des Aktivierungsbads 222, indem abwechselnd der Kühlzweig 234 oder der Heizzweig 230 des Aktivierungsbad-Temperierkreislaufs 226 geöffnet werden, wird das Aktivierungsbad in einem angestrebten Temperaturbereich von ungefähr 35 °C bis ungefähr 45 °C gehalten.

Die dem Entfettungsbad-Heizkreislauf 248 aus dem Kältemittelkreislauf 242 der Wärmepumpenvorrichtung 240 zugeführte Wärmeleistung liegt im Bereich von beispielsweise ungefähr 51 kW bis ungefähr 204 kW. Der Wirkungsgrad COP der Wärmepumpenvorrichtung 240 liegt beispielsweise bei ungefähr 5,5.

Während des Betriebs der Anlage 100 wird dem Aktivierungsbad 222 mittels einer Wasserzufuhr 254 Wasser, insbesondere entsalztes oder voll entsalztes Wasser (VEW-Wasser), in einer Menge von ungefähr 0,5 I bis ungefähr 1 I pro Quadratmeter zu beschichtender Werkstückoberfläche zugeführt.

Dabei kann der Oberflächendurchsatz der Anlage 100 im Bereich von ungefähr 3000 Quadratmeter zu beschichtender Werkstückoberfläche bis ungefähr 6000 Quadratmeter zu beschichtender Werkstückoberfläche pro Stunde liegen.

Durch die Wasserzufuhr zum Aktivierungsbad 222 entstehender Flüssigkeitsüberschuss wird aus dem Aktivierungsbad 222 über einen Überlauf 256 dem Spülbad 220 zugeführt.

Eine in Fig. 5 dargestellte weitere Ausführungsform einer Anlage 100 zur Oberflächenbehandlung von Werkstücken unterscheidet sich von der in Fig. 4 dargestellten Ausführungsform dadurch, dass die Wärmepumpenvorrichtung 240 wärmetechnisch nicht nur mit dem Aktivierungsbad-Temperierkreislauf 226, sondern auch mit einem Spülbad-Kühlkreislauf 258 gekoppelt ist, welcher der Kühlung des Spülbads 220 dient.

Der Spülbad-Kühlkreislauf 258 umfasst eine Wärmeträgerpumpe 260 und einen stromabwärts von der Wärmeträgerpumpe 260 angeordneten Spülbad-Wärmetauscher 262, welcher warmseitig von einem Wärmeträger des Spülbad-Kühlkreislaufs 258, beispielsweise Wasser, durchströmt wird.

Kaltseitig wird der Spülbad-Wärmetauscher 262 von dem Kältemittel der Wärmepumpenvorrichtung 240 durchströmt, welches hierbei Wärme aus dem Wärmeträger des Spülbad-Wärmetauschers 262 aufnimmt.

Der Spülbad-Wärmetauscher 262 ist im Kältemittelkreislauf 242 der Wärmepumpenvorrichtung 240 stromabwärts von dem Aktivierungsbad-Wärmetauscher 236 und stromaufwärts von dem Verdichter 244 angeordnet und bildet zusammen mit dem Aktivierungsbad-Wärmetauscher 236 den Verdampfer 238 der Wärmepumpenvorrichtung 240.

Der Verdampfer 238 der Wärmepumpenvorrichtung 240 umfasst in diesem Fall also eine Kaskade aus mehreren Wärmetauschern 236 und 262.

Hierdurch wird das Temperaturniveau des Kältemittels, welches nach dem Verlassen des Aktivierungsbad-Wärmetauschers 236 bei beispielsweise ungefähr 30 °C liegt, vor dem Eintritt in den Verdichter 244 angehoben, beispielsweise auf einen Wert von ungefähr 40 °C oder ungefähr 45 °C.

Der Wirkungsgrad einer Wärmepumpe hängt bekanntlich von der Differenz des oberen Temperaturniveaus (nach dem Verdichter 244) und dem unteren Temperaturniveau (vor dem Verdichter 244) ab und steigt mit sinkender Differenz der Temperaturniveaus an. Erfindungsgemäß wird durch eine Kaskadenführung des Kältemittels durch mehrere Wärmetauscher das untere Temperaturniveau des Kältemittels erhöht. Der Wirkungsgrad COP der Wärmepumpenvorrichtung 240 wird so von einem Wert von beispielsweise ungefähr 5,5 (ohne Kaskadenführung) auf einen Wert von beispielsweise ungefähr 8,3 (bei Erhöhung des unteren Temperaturniveaus auf ungefähr 40 °C) oder auf einen Wert von beispielsweise ungefähr 11 (bei einer Erhöhung des unteren Temperaturniveaus auf ungefähr 45 °C) erhöht.

Dabei kann das Kältemittel der Wärmepumpenvorrichtung 240 im ersten Wärmetauscher (Aktivierungsbad-Wärmetauscher 236) oder im zweiten Wärmetauscher (Spülbad-Wärmetauscher 262) oder teilweise im ersten Wärmetauscher und teilweise im zweiten Wärmetauscher verdampft werden.

Im Übrigen stimmt die in Fig. 5 dargestellte weitere Ausführungsform einer Anlage 100 zur Oberflächenbehandlung von Werkstücken hinsichtlich Aufbau und Funktionsweise mit der in Fig. 4 dargestellten Ausführungsform überein, auf deren vorstehende Beschreibung insoweit Bezug genommen wird.

Eine in Fig. 6 dargestellte weitere Ausführungsform einer Anlage 100 zur Oberflächenbehandlung von Werkstücken unterscheidet sich von der in Fig. 4 dargestellten Ausführungsform insbesondere dadurch, dass statt eines Aktivierungsbereichs mit einem Aktivierungsbad 222 und einem (nicht dargestellten) nachfolgenden Phosphatierungsbad ein Dünnschichtbereich oder Nanobeschichtungsbereich mit einem Konversionsbad oder Nanobeschichtungsbad 264 vorgesehen ist.

In einem solchen Nanobeschichtungsbad 264, welches insbesondere die bisher übliche Phosphatierung ersetzen kann, wird ein Beschichtungsverfahren auf der chemischen Basis von Silanen oder Zirkoniumoxid oder auf der Basis anderer für die Ausbildung einer beständigen Grundierungsschicht geeigneter Substanzen durchgeführt.

Dabei können insbesondere Zirkoniumsalze in eine Schicht aus Zirkoniumoxid konvertiert werden.

Die Schichtdicke der auf den Werkstücken im Nanobeschichtungsbad 264 derzeugten Schicht liegt beispielsweise im Bereich von ungefähr 20 nm bis ungefähr 200 nm. Die Behandlungszeiten liegen je nach Temperatur im Bereich von beispielsweise ungefähr 30 Sekunden bis ungefähr 120 Sekunden.

Die Temperatur des Nanobeschichtungsbads 264 liegt vorzugsweise im Bereich von ungefähr 10 °C bis ungefähr 50 °C, insbesondere im Bereich von ungefähr 20 °C bis ungefähr 30 °C.

Für den Fall, dass das Nanobeschichtungsbad 264 durch eingebrachte Werkstücke, welche im Entfettungsbad 104 aufgeheizt worden sind, im Betrieb der Anlage 100 erwärmt wird, ist es gegebenenfalls wünschenswert, das Nanobeschichtungsbad 264 im Betrieb der Anlage 100 zu kühlen. Beim Anfahren der Anlage 100 nach einer Produktionsunterbrechung kann wiederum eine Beheizung des Nanobeschichtungsbads 164 erforderlich sein, um die Temperatur des Nanobeschichtungsbads 164 in dem gewünschten Bereich einzustellen.

Während des Kühlens des Nanobeschichtungsbads 264 bildet dasselbe einen Wärmequelle-Behandlungsbereich 120 der Anlage 100.

Der Nanobeschichtungsbad-Temperierkreislauf 266, welcher grundsätzlich genauso aufgebaut sein kann wie der Aktivierungsbad-Temperierkreislauf 226 bei der in der Fig. 4 dargestellten Ausführungsform, kann daher ebenso wie der Aktivierungsbad-Temperierkreislauf 226 mittels eines Nanobeschichtungsbad-Wärmetauschers 268, welcher dem vorher beschriebenen Aktivierungsbad-Wärmetauscher 236 entspricht, an die Wärmepumpenvorrichtung 240 angeschlossen und somit thermisch mit dem Entfettungsbad-Heizkreislauf 248 gekoppelt werden.

Falls auf eine Zufuhr von Wasser zu dem Nanobeschichtungsbad 264 während des Betriebs der Anlage 100 verzichtet wird, kann auch der bei der Ausführungsform gemäß Fig. 4 vorgesehene Überlauf 256 zum Spülbad 220 bei dieser Ausführungsform entfallen.

Im Übrigen stimmt die in Fig. 6 dargestellte Ausführungsform einer Anlage 100 zur Oberflächenbehandlung von Werkstücken hinsichtlich Aufbau und Funktionsweise mit der in Fig. 4 dargestellten Ausführungsform überein, auf deren vorstehende Beschreibung insoweit Bezug genommen wird.

Auch bei Ersetzung des Aktivierungsbads 222 durch ein Nanobeschichtungsbad 264 kann der Verdampfer 238 der Wärmepumpenvorrichtung 240 mehrteilig, als Kaskade, ausgebildet sein und insbesondere neben dem Nanobeschichtungsbad-Wärmetauscher 268 einen Spülbad-Wärmetauscher 262 umfassen, in welchem das Kältemittel der Wärmepumpenvorrichtung 240 Wärme aus einem Spülbad-Kühlkreislauf 258 aufnimmt, um das untere Temperaturniveau der Wärmepumpenvorrichtung 240 zu erhöhen, wie dies vorstehend im Zusammenhang mit der Ausführungsform gemäß Fig. 5 erläutert worden ist, auf deren vorstehende Beschreibung insoweit Bezug genommen wird.

## Patentansprüche

1. Anlage zur Oberflächenbehandlung von Werkstücken, umfassend mindestens einen Wärmesenke-Behandlungsbereich (118), dem im Betrieb der Anlage (100) Wärme zuzuführen ist, und
mindestens einen Wärmequelle-Behandlungsbereich (120), aus dem im Betrieb der Anlage (100) Wärme abzuführen ist,
wobei die Anlage (100) mindestens eine Wärmepumpenvorrichtung (124, 158, 176; 240) umfasst, welche zur Aufnahme von Wärme mit mindestens einem Wärmequelle-Behandlungsbereich (120) und zur Abgabe von Wärme mit mindestens einem Wärmesenke-Behandlungsbereich (118) gekoppelt ist,
**dadurch gekennzeichnet,**
**dass** mindestens eine Wärmepumpenvorrichtung (176) mit einem Luftkreislauf (122) der Anlage (100) gekoppelt ist,
wobei der Luftkreislauf (122) eine Vorrichtung zum Erzeugen eines Luftvorhangs (116) umfasst, durch welchen die zu behandelnden Werkstücke im Betrieb der Anlage (100) hindurchtreten.

2. Anlage nach Anspruch 1, **dadurch gekennzeichnet, dass** die Anlage (100) als eine Anlage zum Lackieren von Werkstücken ausgebildet ist.

3. Anlage nach Anspruch 2, **dadurch gekennzeichnet, dass** mindestens ein Wärmesenke-Behandlungsbereich (118) ein Vorbehandlungsbad der Anlage (100) umfasst.

4. Anlage nach einem der Ansprüche 2 oder 3, **dadurch gekennzeichnet, dass** mindestens ein Wärmequelle-Behandlungsbereich (120) ein Tauchlackierungsbad (112) und/oder einen Schleusenbereich der Anlage (100) umfasst.

5. Anlage nach einem der Ansprüche 1 bis 4, **dadurch gekennzeichnet, dass** die Anlage (100) einen Kondensator (184) zum Kühlen und/oder Entfeuchten von Luft in dem Luftkreislauf (122) umfasst.

6. Anlage nach Anspruch 5, **dadurch gekennzeichnet, dass** die Anlage (100) eine Kondensat-Abführleitung (216) umfasst, mittels welcher in dem Kondensator (184) aus der Luft kondensiertes Kondensat einem Behandlungsbad der Anlage (100) zuführbar ist.

7. Anlage nach einem der Ansprüche 1 bis 6, **dadurch gekennzeichnet, dass** die Vorrichtung zur Erzeugung des Luftvorhangs (116) eine Einrichtung zur Aufteilung des im Luftkreislauf (122) geführten Luftstroms auf eine erste Luftkammer (192) und eine zweite Luftkammer (202) umfasst, wobei der ersten Luftkammer (192) eine Düse zur Erzeugung eines gebündelten Luftstrahls und der zweiten Luftkammer (202) eine dem Luftvorhang (116) benachbarte Auslassöffnung (204) nachgeschaltet ist.

8. Anlage nach einem der Ansprüche 2 bis 7, **dadurch gekennzeichnet, dass** mindestens ein Wärmequelle-Behandlungsbereich (120) der Anlage (100) ein Spülbad (108) und/oder ein Aktivierungsbad (222) und/oder ein Nanobeschichtungsbad (264) umfasst.

9. Anlage nach einem der Ansprüche 1 bis 8, **dadurch gekennzeichnet, dass** mindestens eine Wärmepumpenvorrichtung (240) mindestens zwei Wärmetauscher (236, 262; 268, 262) zum Zuführen von Wärme zu der betreffenden Wärmepumpenvorrichtung (240) umfasst.

10. Anlage nach einem der Ansprüche 1 bis 9, **dadurch gekennzeichnet, dass** die Anlage (100) mindestens zwei Wärmepumpenvorrichtungen (124, 158, 176) umfasst, welche zur Aufnahme von Wärme mit mindestens zwei verschiedenen Wärmequelle-Behandlungsbereichen (120) und/oder zur Abgabe von Wärme mit mindestens zwei verschiedenen Wärmesenke-Behandlungsbereichen (118) gekoppelt sind.

11. Anlage nach einem der Ansprüche 1 bis 10, **dadurch gekennzeichnet, dass** die Anlage (100) eine Kühlvorrichtung (156) zum Abführen überschüssiger Wärme aus mindestens einer Wärmepumpenvorrichtung (124) umfasst.

12. Anlage nach einem der Ansprüche 1 bis 11, **dadurch gekennzeichnet, dass** die Anlage (100) eine Heizvorrichtung zum Zuführen zusätzlicher Wärme zu mindestens einem Wärmesenke-Behandlungsbereich (118) umfasst.

13. Anlage nach einem der Ansprüche 1 bis 12, **dadurch gekennzeichnet, dass** mindestens eine Wärmepumpenvorrichtung (124, 158, 176; 240) einen geschlossenen Kältemittelkreislauf (132, 168, 206; 242) umfasst, der zur Aufnahme von Wärme an einen Kühlkreislauf (128, 164, 122; 226; 258) eines Wärmequelle-Behandlungsbereichs (120) und zur Abgabe von Wärme an einen Heizkreislauf (130, 162, 180; 248) eines Wärmesenke-Behandlungsbereichs (118) der Anlage (100) gekoppelt ist.

14. Verfahren zur Oberflächenbehandlung von Werkstücken in einer Anlage (100) zur Oberflächenbehandlung der Werkstücke, umfassend folgende Verfahrensschritte:
- Fördern der Werkstücke durch mindestens einen Wärmesenke-Behandlungsbereich (118), dem im Betrieb der Anlage (100) Wärme zuzuführen ist, und mindestens einen Wärmequelle-Behandlungsbereich (120), aus dem im Betrieb der Anlage (100) Wärme abzuführen ist; und
- Koppeln mindestens einer Wärmepumpenvorrichtung (124, 158, 176) zur Aufnahme von Wärme an mindestens einen Wärmequelle-Behandlungsbereich (120) und zur Abgabe von Wärme an mindestens einen Wärmesenke-Behandlungsbereich (118),
**dadurch gekennzeichnet,**
**dass** mindestens eine Wärmepumpenvorrichtung (176) mit einem Luftkreislauf (122) der Anlage (100) gekoppelt ist,
wobei der Luftkreislauf (122) eine Vorrichtung zum Erzeugen eines Luftvorhangs (116) umfasst, durch welchen die zu behandelnden Werkstücke im Betrieb der Anlage (100) hindurchtreten.

## Claims

1. Facility for the surface treatment of workpieces, comprising at least one heat sink treatment region (118) to which heat is to be supplied during operation of the facility (100), and
at least one heat source treatment region (120) from which heat is to be removed during operation of the facility (100),
the facility (100) comprising at least one heat pump device (124, 158, 176; 240) which is coupled with at least one heat source treatment region (120) in order to absorb heat and with at least one heat sink treatment region (118) in order to discharge heat,
**characterised in that**
at least one heat pump device (176) is coupled with an air circuit (122) of the facility (100),
the air circuit (122) comprising a device for generating an air curtain (116), through which the workpieces to be treated pass during operation of the facility (100).

2. Facility according to claim 1, **characterised in that** the facility (100) is constructed as a facility for painting workpieces.

3. Facility according to claim 2, **characterised in that** at least one heat sink treatment region (118) comprises a pre-treatment bath of the facility (100).

4. Facility according to either claim 2 or claim 3, **characterised in that** at least one heat source treatment region (120) comprises a dip coating bath (112) and/or a sluice region of the facility (100).

5. Facility according to any of claims 1 to 4, **characterised in that** the facility (100) comprises a condenser (184) for cooling and/or dehumidifying air in the air circuit (122).

6. Facility according to claim 5, **characterised in that** the facility (100) comprises a condensate discharge line (216), by means of which condensate condensed in the condenser (184) from the air is configured to be supplied to a treatment bath of the facility (100).

7. Facility according to any of claims 1 to 6, **characterised in that** the device for generating the air curtain (116) comprises a mechanism for dividing the air flow guided in the air circuit (122) into a first air chamber (192) and a second air chamber (202), a nozzle for generating a concentrated air jet being downstream of the first air chamber (192) and an outlet opening (204) adjacent to the air curtain (116) being downstream of the second air chamber (202).

8. Facility according to any of claims 2 to 7, **characterised in that** at least one heat source treatment region (120) of the facility (100) comprises a rinsing bath (108) and/or an activation bath (222) and/or a nanocoating bath (264).

9. Facility according to any of claims 1 to 8, **characterised in that** at least one heat pump device (240) comprises at least two heat exchangers (236, 262; 268, 262) for supplying heat to the respective heat pump device (240).

10. Facility according to any of claims 1 to 9, **characterised in that** the facility (100) comprises at least two heat pump devices (124, 158, 176) which are coupled with at least two different heat source treatment regions (120) in order to absorb heat and/or with at least two different heat sink treatment regions (118) in order to discharge heat.

11. Facility according to any of claims 1 to 10, **characterised in that** the facility (100) comprises a cooling device (156) for removing excess heat from at least one heat pump device (124).

12. Facility according to any of claims 1 to 11, **characterised in that** the facility (100) comprises a heating device for supplying additional heat to at least one heat sink treatment region (118).

13. Facility according to any of claims 1 to 12, **characterised in that** at least one heat pump device (124, 158, 176; 240) comprises a closed refrigerant circuit (132, 168, 206; 242) which is coupled to a cooling circuit (128, 164, 122; 226; 258) of a heat source treatment region (120) in order to absorb heat and to a heating circuit (130, 162, 180; 248) of a heat sink treatment region (118) of the facility (100) in order to discharge heat.

14. Method for the surface treatment of workpieces in a facility (100) for the surface treatment of the workpieces comprising the following method steps:
- conveying the workpieces through at least one heat sink treatment region (118) to which heat is to be supplied during operation of the facility (100), and at least one heat source treatment region (120) from which heat is to be removed during operation of the facility (100); and
- coupling at least one heat pump device (124, 158, 176) to at least one heat source treatment region (120) in order to absorb heat and to at least one heat sink treatment region (118) in order to discharge heat,
**characterised in that**
at least one heat pump device (176) is coupled with an air circuit (122) of the facility (100),
the air circuit (122) comprising a device for generating an air curtain (116), through which the workpieces to be treated pass during operation of the facility (100).

## Revendications

1. Installation pour le traitement de surface de pièces, comprenant au moins une zone de traitement dissipateur de chaleur (118), à laquelle il faut fournir de la chaleur pendant le fonctionnement de l'installation (100), et au moins une zone de traitement à source de chaleur (120), à partir de laquelle il faut extraire de la chaleur pendant le fonctionnement de l'installation (100), dans laquelle l'installation (100) comprend au moins un dispositif de pompe à chaleur (124, 158, 176; 240), qui est couplé à au moins une zone de traitement à source de chaleur (120) pour recevoir de la chaleur et à au moins une zone de traitement dissipateur de chaleur (118) pour céder de la chaleur, **caractérisée en ce qu'**au moins un dispositif de pompe à chaleur (176) est couplé à un circuit d'air (122) de l'installation (100), dans laquelle le circuit d'air (122) comprend un dispositif pour produire un rideau d'air (116), à travers lequel les pièces à traiter passent lorsque l'installation (100) est en fonctionnement.

2. Installation selon la revendication 1, **caractérisée en ce que** l'installation (100) est constituée par une installation de laquage de pièces.

3. Installation selon la revendication 2, **caractérisée en ce qu'**au moins une zone de traitement dissipateur de chaleur (118) comprend un bain de prétraitement de l'installation (100).

4. Installation selon l'une des revendications 2 ou 3, **caractérisée en ce qu'**au moins une zone de traitement à source de chaleur (120) comprend un bain de laquage par immersion (112) et/ou une région de sas de l'installation (100).

5. Installation selon l'une quelconque des revendications 1 à 4, **caractérisée en ce que** l'installation (100) comprend un condenseur (184) pour le refroidissement et/ou la déshumidification d'air dans le circuit d'air (122).

6. Installation selon la revendication 5, **caractérisée en ce que** l'installation (100) comprend une conduite d'évacuation de condensat (216), au moyen de laquelle l'humidité condensée à partir de l'air dans le condenseur (184) peut être envoyée à un bain de traitement de l'installation (100).

7. Installation selon l'une quelconque des revendications 1 à 6, **caractérisée en ce que** le dispositif de production du rideau d'air (116) comprend un dispositif pour distribuer le courant d'air circulant dans le circuit d'air (122) sur une première chambre à air (192) et une deuxième chambre à air (202), dans laquelle une buse pour produire un jet d'air confiné est disposée en aval de la première chambre à air (192) et une ouverture de sortie (204) proche du rideau d'air (116) est disposée en aval de la deuxième chambre à air (202).

8. Installation selon l'une quelconque des revendications 2 à 7, **caractérisée en ce qu'**au moins une zone de traitement à source de chaleur (120) de l'installation (100) comprend un bain de rinçage (108) et/ou un bain d'activation (222) et/ou un bain de nano-revêtement (264).

9. Installation selon l'une quelconque des revendications 1 à 8, **caractérisée en ce qu'**au moins un dispositif de pompe à chaleur (240) comprend au moins deux échangeurs de chaleur (236, 262; 268, 262) pour fournir de la chaleur au dispositif de pompe à chaleur concerné (240).

10. Installation selon l'une quelconque des revendications 1 à 9, **caractérisée en ce que** l'installation (100) comprend au moins deux dispositifs de pompe à chaleur (124, 158, 176), qui sont couplés à au moins deux zones de traitement à source de chaleur différentes (120) pour recevoir de la chaleur et/ou à au moins deux zones de traitement dissipateur de chaleur différentes (118) pour céder de la chaleur.

11. Installation selon l'une quelconque des revendications 1 à 10, **caractérisée en ce que** l'installation (100) comprend un dispositif de refroidissement (156) pour évacuer la chaleur excédentaire à partir d'au moins un dispositif de pompe à chaleur (124).

12. Installation selon l'une quelconque des revendications 1 à 11, **caractérisée en ce que** l'installation (100) comprend un dispositif de chauffage pour fournir de la chaleur supplémentaire à au moins une zone de traitement dissipateur de chaleur (118).

13. Installation selon l'une quelconque des revendications 1 à 12, **caractérisée en ce qu'**au moins un dispositif de pompe à chaleur (124, 158, 176; 240) comprend un circuit fermé d'agent de refroidissement (132, 168, 206; 242), qui est couplé à un circuit de refroidissement (128, 164, 122; 226; 258) d'une zone de traitement à source de chaleur (120) pour recevoir de la chaleur et à un circuit de chauffage (130, 162, 180; 248) d'une zone de traitement dissipateur de chaleur (118) de l'installation (100) pour céder de la chaleur.

14. Procédé de traitement de surface de pièces dans une installation (100) pour le traitement de surface de pièces, comprenant les étapes suivantes :
- transporter les pièces à travers au moins une zone de traitement dissipateur de chaleur (118), à laquelle de la chaleur doit être fournie pendant le fonctionnement de l'installation, et au moins une zone de traitement à source de chaleur (120), à partir de laquelle de la chaleur doit être extraite pendant le fonctionnement de l'installation (100) ;
- coupler au moins un dispositif de pompe à chaleur (124, 158, 176) à au moins une zone de traitement à source de chaleur (120) pour recevoir de la chaleur et à au moins une zone de traitement dissipateur de chaleur (118) pour céder de la chaleur,
**caractérisé en ce qu'**au moins un dispositif de pompe à chaleur (176) est couplé à un circuit d'air (122) de l'installation (100), dans lequel le circuit d'air (122) comprend un dispositif pour produire un rideau d'air (116), à travers lequel les pièces à traiter passent pendant le fonctionnement de l'installation (100).
